# NEUE EUROPÄISCHE PATENTSCHRIFT

(11) **EP 1 068 600 B2**
(45) Veröffentlichungstag und Bekanntmachung des Hinweises auf die Entscheidung über den Einspruch: **18.10.2006**
(45) Hinweis auf die Patenterteilung: 18.12.2002
(21) Anmeldenummer: 99919064.8
(22) Anmeldetag: 11.03.1999
(51) Int. Cl.: G08B 13/24, B60R 11/02

(54) **ELEKTRISCHES GERÄT**
ELECTRICAL DEVICE
APPAREIL ELECTRIQUE

(30) Priorität: 03.04.1998 DE 19815015
(43) Veröffentlichungstag der Anmeldung: 17.01.2001
(73) Patentinhaber: ROBERT BOSCH GMBH, 70442 Stuttgart (DE)
(72) Erfinder: BLACK, Karl-Heinz, D-31139 Hildesheim (DE); SCHUCHARDT, Günter, D-31141 Hildesheim (DE)
(86) Internationale Anmeldenummer: PCT/DE1999/000667
(87) Internationale Veröffentlichungsnummer: WO 1999/052089

(56) Entgegenhaltungen:
- EP-A- 0 525 895
- WO-A-94/04972
- DE-A- 3 723 931
- US-A- 4 593 353
- US-A- 5 732 237

## Beschreibung

### Stand der Technik

Die Erfindung geht von einem elektrischem Gerät nach der Gattung des Hauptanspruchs aus.

Aus dem Blaupunkt-Katalog "Programm '96/'97 Sound und Fahrvergnügen pur. Mobile Kommunikation von Blaupunkt." ist bereits das Autoradio "Kiel RD 126" bekannt, das ein Compact-Disk-Laufwerk autweist. Dieses Autoradio weist außerdem einen Eingabeschacht für eine zugangsberechtigungskarte mit elektronischem Speicherchip im Telefonkartenformat auf. Auf dem Speicherchip ist ein Zugangscode abgelegt. Der Eingabeschacht ist dabei nicht als Laufwerk ausgebildet.

### Vorteile der Erfindung

Das erfindungsgemäße elektrische Gerät mit den Merkmalen des Hauptanspruchs hat demgegenüber den Vorteil, daß mittels der gerätespezifischen Daten eine dem Gerätetyp des elektrischen Gerätes entsprechende und auf dem Speichermedium abgelegte Bedienungsanleitungsroutine von der Lesevorrichtung gelesen und von einer Steuerung des elektrischen Gerätes abgearbeitet wird, so daß Informationen über die Bedienung von Funktionen des elektrischen Gerätes an einer Wiedergabevorrichtung wiedergegeben werden. Auf diese Weise wird der Bedienkomfort für den Benutzer erhöht, der mit der Zugangsberechtigung auch Informationen über die Bedienung des elektrischen Gerätes erhalten kann. Eine eigene Bedienungsanleitung für das elektrische Gerät kann somit entfallen, so daß Aufwand, Material und Kosten eingespart werden.

Durch die in den Unteransprüchen aufgeführten Maßnahmen sind vorteilhafte Weiterbildungen und Verbesserungen des im Hauptanspruch angegebenen elektrischen Gerätes möglich.

Von besonderem Vorteil ist dabei, daß eine Inbetriebnahme des elektrischen Gerätes nach Ablauf einer vorgegebenen Zeit nur dann erfolgt, wenn ein Speichermedium in das Laufwerk eingelegt ist und nach einem Vergleich von gelesenen Daten des Speichermediums mit dem gerätespezifischen Daten eine Übereinstimmung festgestellt wird. Auf diese Weise muß der Benutzer das Speichermedium nicht ständig mitführen und bei jeder Inbetriebnahme in das Laufwerk einlegen.

Ein weiterer Vorteil besteht darin, daß diese Zeit an einer Eingabeeinheit des elektrischen Gerätes vorgebbar ist. Auf diese Weise kann der Benutzer die Effektivität des durch die Zugangsberechtigungsdaten des Speichermediums bewirkten Diebstahlschutzes seinem Bedürfnis nach Bedienungskomfort beim Einschalten des elektrischen Gerätes anpassen.

Ein weiterer Vorteil besteht darin, daß eine Inbetriebnahme des elektrischen Gerätes nach Unterbrechung einer Versorgungsspannung nur dann erfolgt, wenn ein Speichermedium in das Laufwerk eingelegt ist und nach einem Vergleich von gelesenen Daten des Speichermediums mit den gerätespezifischen Daten eine Übereinstimmung festgestellt wird. Auf diese Weise wird ein Diebstahlschutz bewirkt, wenn ein Diebstahl des elektrischen Gerätes zur Unterbrechung der Versorgungsspannung führt. Das elektrische Gerät wird so für einen Dieb, der nicht im Besitz des Speichermediums ist, wertlos.

Ein weiterer Vorteil besteht darin, daß eine Aktivierung der wiedergegebenen Funktionen erfolgt. Auf diese Weise kann die Bedienung des elektrischen Gerätes interaktiv mittels der Wiedergabevorrichtuhg erklärt und zugleich vom Benutzer geübt werden.

### Zeichnung

Ein Ausführungsbeispiel der Erfindung ist in der Zeichnung dargestellt und in der nachfolgenden Beschreibung näher erläutert. Es zeigen Figur 1 ein Blockschaltbild eines erfindungsgemäßen elektrischen Gerätes und Figur 2 einen Ablaufplan für die Funktionsweise einer Steuerung des elektrischen Gerätes.

### Beschreibung des Ausführungsbeispiels

In Figur 1 kennzeichnet 1 ein als Autoradio ausgebildetes elektrisches Gerät. Bei dem elektrischen Gerät 1 kann es sich jedoch auch um jedes beliebige andere elektrische Gerät, beispielsweise um einen Fernseher, um einen Videorekorder, eine Waschmaschine, einen Personal Computer (PC), oder dergleichen handeln, deren Zugang nur einer berechtigten Person oder einem berechtigten Personenkreis möglich sein soll. Das Autoradio 1 umfaßt ein Laufwerk 5 für ein als optische Speicherplatte ausgebildetes Speichermedium 10, bei dem es sich um eine Compact Disc oder eine Mini-Disc handeln kann. Es ist jedoch auch denkbar, ein Laufwerk 5 für ein magnetisches Speichermedium 10, beispielsweise eine Diskette für einen PC vorzusehen. Bei dem Laufwerk 5 gemäß Figur 1 soll es sich bei diesem Ausführungsbeispiel um ein Compact-Disc Laufwerk handeln. Das Speichermedium 10 ist somit in diesem Ausführungsbeispiel als Compact-Disc ausgebildet. Die Compact-Disc 10 wird von einem Motor 40 rotatorisch angetrieben und von einer Lesevorrichtung 15 abgetastet, die auf der Compact-Disc 10 0 gespeicherte Daten ausliest und an eine Steuerung 25 übermittelt. An die Steuerung 25 ist ein Speicher 20, eine Eingabeeinheit 35 und eine Wiedergabevorrichtung 30 angeschlossen. Bei der Wiedergabevorrichtung 30 kann es sich um eine optische und/oder akustische Wiedergabevorrichtung handeln, die eine Anzeigevorrichtung und/oder mindestens einen Lautsprecher umfaßt. Im vorliegendem Ausführungsbeispiel soll die Wiedergabevorrichtung 30 als Anzeigevorrichtung bzw. Display ausgebildet sein. Die Steuerung 25 steuert auch Funktionen 45 des Autoradios 1. Die Steuerung 25 steuert schließlich auch den Motor 40 an.

Im Speicher 20 sind gerätespezifische Daten des Autoradios 1 abgelegt. Der Speicher 20 könnte sich auch außerhalb des Autoradios 1 befinden. Auch die Eingabeeinheit 35, die Anzeigevorrichtung 30 und das Laufwerk 5 könnten sich jeweils außerhalb des Autoradios 1 befinden.

In der Steuerung 25 kommt es zu einem Vergleich von von der Compact-Disc 10 gelesenen Daten mit den im Speicher 20 gespeicherten gerätespezifischen Daten. Ergibt sich bei diesem Vergleich eine Übereinstimmung der gelesenen mit den gerätespezifischen Daten, so erfolgt eine positive Zugangsberechtigung, die sich in einer Inbetriebnahme des Autoradios 1 durch die Steuerung 25 auswirkt. Zu einer solchen Inbetriebnahme kommt es jedoch nur bei Übereinstimmung der gelesenen mit den gerätespezifischen Daten. Liegt keine Übereinstimmung vor, so wird das Autoradio 1 durch die Steuerung 25 auch nicht in Betrieb genommen. Auf diese Weise wird ein Diebstahlschutz bewirkt, da nur derjenige das Autoradio 1 in Betrieb nehmen kann, der auch im Besitz der entsprechenden Compact-Disc. 10 ist.

Dabei kann beispielsweise vorgesehen sein, daß eine Erstinbetriebnahme des Autoradios 1 nach Verkauf nur dann erfolgt, wenn die Compact-Disc 10 in das Laufwerk 5 eingelegt ist und nach einem Vergleich von gelesenen Daten der Compact-Disc 10 mit den gerätespezifischen Daten eine Übereinstimmung festgestellt wird.

Ein wirksamer Diebstahlschutz wird auch dann erreicht, wenn eine Inbetriebnahme des Autoradios 1 nach Unterbrechung einer Versorgungsspannung des Autoradios 1 nur dann erfolgt, wenn die Compact-Disc 10 in das Laufwerk 5 eingelegt ist und nach einem Vergleich von gelesenen Daten der Compact-Disc 10 mit den gerätespezifischen Daten eine Übereinstimmung festgestellt wird. Da bei Diebstahl des Autoradios 1 die Versorgungsspannung unterbrochen wird, ist somit ein wirksamer Diebstahlschutz gegeben, da der Dieb das Autoradio 1 ohne die Compact-Disc 10 nicht in Betrieb nehmen kann, so daß das Autoradio 1 für den Dieb wertlos ist.

Um zu verhindern, daß der Benutzer vorjeder Inbetriebnahme des Autoradios 1 die Compact-Disc 10 in das Laufwerk 5 einlegen muß, wodurch der Bedienkomfort des Autoradios 1 eingeschränkt wird, kann vorgesehen sein, daß eine Inbetriebnahme des Autoradios 1 erst nach Ablauf einer vorgegebenen Zeit nur dann erfolgt, wenn die Compact-Disc 10 in das Laufwerk 5 eingelegt ist und nach einem Vergleich von gelesenen Daten der Compact-Disc 10 mit den gerätespezifischen Daten eine Übereinstimmung festgestellt wird. Bis zum Ablauf der vorgegebenen Zeit kann der Benutzer daher das Autoradio 1 ohne Einlegen der Compact-Disc 10 in das Laufwerk 5 in Betrieb nehmen, wodurch die Inbetriebnahme für den Benutzer erleichtert wird. Hat der Benutzer nach Ablauf der vorgegebenen Zeit die Compact-Disc 10 mit den die Inbetriebnahme des Autoradios 1 ermöglichenden Daten in das Laufwerk 5 eingelegt, so ist ein neuerliches Einlegen der Compact-Disc 10 in das Laufwerk 5 erst wieder nach erneutem Ablauf der vorgegebenen Zeit erforderlich, wobei der neuerliche Ablauf der vorgegebenen Zeit beispielsweise gestartet werden kann, sobald die Übereinstimmung der gelesenen Daten der Compact-Disc 10 mit den gerätespezifischen Daten festgestellt wurde.

Es kann weiterhin vorgesehen sein, daß der Benutzer an der Eingabeeinheit 35 diese Zeit selbst vorgibt, wobei er einen Kompromiss zwischen der Effektivität des Diebstahlschutzes und dein Bedienkomfort beim Einschalten des Autoradios 1 nach seinen Bedürfnissen vorsehen kann.

Es ist vorgesehen, daß mittels der gerätespezifischen Daten des Speichers 20 eine dem Gerätetyp des Autoradios 1 entsprechende und auf der Compact-Disc 10 abgelegte Bedienungsanleitungsroutine von der Lesevorrichtung 15 gelesen und von der Steuerung 25 des Autoradios 1 abgearbeitet wird, so daß Informationen über die Bedienung von Funktionen 45 des Autoradios 1 an der Anzeigevorrichtung 30 dargestellt werden. Diese Informationen können beispielsweise mittels Laufschrift an der Anzeigevorrichtung 30 dargestellt werden. Zusätzlich kann vorgesehen sein, daß die den an der Anzeigevorrichtung 30 dargestellten Informationen zugeordneten Funktionen 45 des Autoradios 1 aktiviert werden, so daß die Bedienungsanleitung interaktiv an der Anzeigevorrichtung 30 dargestellt und die entsprechend dargestellten Funktionen 45 durch entsprechende Eingaben an der Eingabeeinheit 35 bedient und somit vom Benutzer geübt werden können.

In das Laufwerk 5 kann der Benutzer nach Inbetriebnahme auch andere Compact-Discs beispielsweise zur Wiedergabe von Musik einlegen.

Auf der Compact-Disc 10 sind Bedienungsanleitungsroutinen mehrerer Gerätetypen fest gespeichert. Über die gerätespezifischen Daten des Speichers 20 ist nur der Zugriff auf die zum Gerätetyp des Autoradios 1 passende Bedienungsanleitung möglich. Es ist auch möglich, die auf der Compact-Disc 10 gespeicherten Bedienungsanleitungen an einem mit einem PC verbundenen Drucker auszudrucken, wenn die Compact-Disc 10 in ein entsprechendes Laufwerk des PC eingelegt wird. Die Bedienungsanieitungen können dabei zusätzlich in verschiedenen, Sprachen auf der Compact-Disc 10 abgelegt sein, wobei am Autoradio 1 eine gewünschte Sprache für die Darstellung der Informationen an derAnzeigevorrichtung 30 gewählt werden kann. Die Auswahl einer bestimmten Sprache ist auch am PC möglich, so daß die am Drucker ausgedruckte Bedienungsanleitung in dieser Sprache ausgedruckt wird.

Weitere, das Autoradio 1 betreffende Kenndaten können direkt auf die Compact-Disc 10 aufgedruckt oder auf einem an der Compact-Disc 10 haftenden Aufkleber aufgedruckt sein.

In Figur 2 ist ein Ablaufplan für die Funktionsweise der Steuerung 25 dargestellt. Mit dem Einschalten des Autoradios 1 startet der Ablauf gemäß Ablaufplan nach Figur 2. Bei einem Programmpunkt 100 prüft die Steuerung 25, ob die vorgegebene Zeit verstrichen ist, ob die Versorgungsspannung des Autoradios 1 unterbrochen ist oder ob eine Erstinbetriebnahme des Autoradios 1 nach dem Verkauf vorliegt. Ist dies der Fall, so wird zu einem Programmpunkt 110 verzweigt, andernfalls wird zu einem Programmpunkt 125 verzweigt. Dabei kann die vorgegebene Zeit auch auf 0 gesetzt sein, was bedeutet, daß von Programmpunkt 100 in jedem Fall, das heißt bei jedem Einschalten des Autoradios 1 zu Programmpunkt 110 verzweigt wird. Bei Programmpunkt 110 prüft die Steuerung 25, ob eine Compact-Disc 10 in das Laufwerk 5 eingelegt ist. Ist dies der Fall, so wird zu einem Programmpunkt 115 verzweigt, andernfalls wird der Programmteil verlassen. Bei Programmpunkt 115 veranlaßt die Steuerung 25 die Lesevorrichtung 15 zum Auslesen von Daten der Compact-Disc 10. Dabei kann ein bestimmter Bereich der Compact-Disc 10 adressiert werden, in dem sich Zugangsberechtigungsdaten für eine Inbetriebnahme des Autoradios 1 befinden. Die dort ausgelesenen Daten werden von der Lesevorrichtung 15 an die Steuerung 25 übermittelt. Bei einem Programmpunkt 120 prüft die Steuerung 25, ob die gelesenen Zugangsberechtigungsdaten der Compact-Disc 10 mit im Speicher 20 gespeicherten gerätespezifischen Daten übereinstimmen. Ist dies der Fall, so wird zu Programmpunkt 125 verzweigt, andernfalls wird der Programmteil verlassen. Bei Programmpunkt 125 veranlaßt die Steuerung 25 eine Inbetriebnahme des Autoradios 1, da sie eine gültige Zugangsberechtigung auf der in das Laufwerk 5 eingelegten Compact-Disc 10 ermittelt hat. Anschließend wird zu einem Programmpunkt 130 verzweigt. Bei Programmpunkt 130 prüft die Steuerung 25, ob an der Eingabeeinheit 35 eine Bedienungsanleitung abgefragt wurde und ob eine Compact-Disc 10 in das Laufwerk 5 eingegeben ist, auf der eine Bedienungsanleitungsroutine für den Gerätetyp des Autoradios 1 abgelegt ist. Dazu werden wiederum die im Speicher 20 gespeicherten gerätespezifischen Daten durch die Steuerung 25 mit einer entsprechenden Kennung verglichen, die die Lesevorrichtung 15, angesteuert durch die Steuerung 25, aus einem für die Bedienungsanleitungsroutine adressierten Bereich der Compact-Disc 10 ausgelesen hat. Stimmt diese Kennung mit den gerätespezifischen Daten des Speichers 20 überein, so wird zu einem Programmpunkt 135 verzweigt, andernfalls wird zu einem Programmpunkt 140 verzweigt. Bei Programmpunkt 135 veranlaßt die Steuerung 25 die Anzeigevorrichtung 30 zur Darstellung von Informationen über die Bedienung von Funktionen 45 des Autoradios 1 beispielsweise mittels Laufschrift. Die entsprechend an der Anzeigevorrichtung 30 dargestellten Funktionen 45 können dabei gleichzeitig von der Steuerung 25 aktiviert werden, so daß der Benutzer während der Darstellung der Bedienungsanleitung an der Anzeigevorrichtung 30 die entsprechend dargestellten bzw. beschriebenen Funktionen 45 gleichzeitig interaktiv bedienen und damit die Bedienung des Autoradios 1 üben kann. Von Programmpunkt 135 wird zu Programmpunkt 140 verzweigt. Bei Programmpunkt 140 prüft die Steuerung 25, ob das Autoradio 1 an der Eingabeeinheit 35 ausgeschaltet wurde. Ist dies der Fall, so wird der Programmteil verlassen, andernfalls wird zu einem Programmpunkt 145 verzweigt. Bei Programmpunkt 145 erfolgt eine Bedienung der Funktionen 45 des Autoradios 1 durch den Benutzer mittels der Eingabeeinheit 35. Von Programmpunkt 145 wird nach einer weiteren vorgegebenen Zeitzu Programmpunkt 130 zurückverzweigt und erneut von der Steuerung 25 geprüft, ob an der Eingabeeinheit 35 eine Abfrage einer Bedienungsanleitung vorliegt und eine entsprechende Compact-Disc 10 in das Laufwerk 5 eingelegt ist.

## Patentansprüche

1. Elektrisches Gerät (1), mit einlegbaren Speichermedium (10) insbesondere Autoradio, mit einem Laufwerk (5) für das Speichermedium (10), wobei eine Lesevorrichtung (15) vorgesehen ist, die auf dem in das Laufwerk (5) eingelegten Speichermedium (10) gespeicherte Daten ausliest, wobei in einem dem elektrischen Gerät (1) zugeordneten Speicher (20) gerätespezifische Daten abgelegt sind, dass Mittel (25) vorgesehen sind, die einen Vergleich von vom Speichermedium (10) gelesenen Daten mit den gerätespezifischen Daten durchführen und dass die Mittel (25) eine Inbetriebnahme des elektrischen Geräts (1) nur bei Übereinstimmung der gelesenen mit den gerätespezifischen Daten vornehmen, **dadurch, gekennzeichnet, dass** mittels der gerätespezifischen Daten eine den Gerätetyp des elektrischen Geräts (1) entsprechende und auf dem Speichermedium. (10) als eine von Bedienungsanleitungsroutinen mehrerer Gerätetypen abgelegte Bedienungsanleitungsroutine von der Lesevorrichtung (15) gelesen und von einer Steuerung (25) des elektrischen Gerätes (1) abgearbeitet wird, in dem die Steuerung (25) einen Vergleich einer aus dem Speichermedium (10) ausgelesenen Kennung und den gerätespezifischen Daten vornimmt und bei Übereinstimmung der Kennung mit den gerätespezifischen Daten Informationen über die Bedienung von Funktionen (45) des vorliegenden Gerätetyps an einer Wiedergabevorrichtung (30) wiedergegeben werden.

2. Elektrisches Gerät (1) nach Anspruch 1, **dadurch gekennzeichnet, daß** das Laufwerk (5) ein Laufwerk (5) für ein als optische Speicherplatte ausgebildetes Speichermedium (10) ist.

3. Elektrisches Gerät (1) nach Anspruch 1, **dadurch gekennzeichnet, daß** das Laufwerk (S) ein Laufwerk (5) für ein magnetisches Speichermedium (10) ist.

4. Elektrisches Gerät (1) nach Anspruch 1, 2 oder 3, **dadurch gekennzeichnet, daß** eine Inbetriebnahme des elektrischen Gerätes (1) nach Ablauf einer vorgegebenen Zeit nur dann erfolgt, wenn ein Speichermedium (10) in das Laufwerk (5) eingelegt ist und nach einem Vergleich von gelesenen Daten des Speichermediums (10) mit den gerätespezifischen Daten eine Übereinstimmung festgestellt wird.

5. Elektrisches Gerät (1) nach einem der vorherigen Ansprüche, **dadurch gekennzeichnet, daß** eine Erstinbetriebnahme des elektrischen Gerätes (1) nur dann erfolgt, wenn ein Speichermedium (10) in das Laufwerk (5) eingelegt ist und nach einem Vergleich von gelesenen Daten des Speichermediums (10) mit den gerätespezifischen Daten eine Übereinstimmung festgestellt wird.

6. Elektrisches Gerät (1) nach einem der vorherigen Ansprüche, **dadurch gekennzeichnet, daß** eine Inbetriebnahme des elektrischen Gerätes (1) nach Unterbrechung einer Versorgungsspannung nur dann erfolgt, wenn ein Speichermedium (10) in das Laufwerk (5) eingelegt ist und nach einem Vergleich von gelesenen Daten des Speichermediums (10) mit den gerätespezifischen Daten eine Übereinstimmung festgestellt wird.

7. Elektrisches Gerät (1) nach Anspruch 1, **dadurch gekennzeichnet, daß** eine Aktivierung der wiedergegebenen Funktionen (45) erfolgt.

8. Elektrisches Gerät (1) nach Anspruch 4, **dadurch gekennzeichnet, daß** die Zeit an einer Eingabeeinheit (35) des elektrischen Gerätes (1) vorgebbar ist.

## Claims

1. Electrical device (1) with an insertable storage medium (10), in particular car radio, having a disk drive (5) for the storage medium (10), a reading device (15) being provided which reads out data stored on the storage medium (10) which is inserted into the disk drive (5), wherein device-specific data is stored in a memory (20) which is assigned to the electrical device (1), wherein means (25) are provided which create a comparison between data read from the storage medium (10) and the device-specific data, and wherein the means (25) activate the electrical device (1) only when the read data matches the device-specific data, **characterized in that** an operating instruction routine which corresponds to the device type of the electrical device (1) and is stored on the storage medium (10) as one of operating instruction routines of a plurality of device types is read by the reading device (15) and processed by a controller (25) of the electrical device (1) by means of the device-specific data, **in that** the controller (25) makes a comparison of a identifier read out of the storage medium (10) and the device-specific data and if the identifier matches the device specific-data information relating to the control of functions (45) of the present device type is represented on a playback device (30).

2. Electrical device (1) according to Claim 1, **characterized in that** the disk drive (5) is a disk drive (5) for a storage medium (10) which is embodied as an optical storage disk.

3. Electrical device (1) according to Claim 1, **characterized in that** the disk drive (5) is a disk drive (5) for a magnetic storage medium (10).

4. Electrical device (1) according to Claim 1, 2 or 3, **characterized in that** the electrical device (1) is activated after the expiry of a predefined time only if a storage medium (10) has been inserted into the disk drive (5) and a match is determined after a comparison of read data of the storage medium (10) with the device-specific data.

5. Electrical device (1) according to one of the preceding claims, **characterized in that** an initial activation of the electrical device (1) is carried out only if a storage medium (10) has been inserted into the disk drive (5) and a match is detected after a comparison of read data of the storage medium (10) with the device-specific data.

6. Electrical device (1) according to one of the preceding claims, **characterized in that** the electrical device (1) is activated after interruption of a supply voltage only if a storage medium (10) has been inserted into the disk drive (5) and a match is detected after a comparison of read data of the storage medium (10) with the device-specific data.

7. Electrical device (1) according to Claim 1, **characterized in that** the played back functions (45) are activated.

8. Electrical device (1) according to Claim 4, **characterized in that** the time can be predefined on an input unit (35) of the electrical device (1).

## Revendications

1. Appareil électrique (1) avec un support de mémoire (10) introductible, notamment autoradio comportant un mécanisme d'entraînement (5) pour le support de mémoire (10), un dispositif de lecture (15) pour lire les données enregistrées sur le support de mémoire (10) introduit dans le mécanisme (5), et dans lequel
une mémoire (20) associée à l'appareil électrique (10) enregistre des données spécifiques à l'appareil,
des moyens (25) comparent les données lues du support de mémoire (10) et les données spécifiques à l'appareil, et ces moyens (25) assurent la mise en route de l'appareil électrique (1) seulement en cas de concordance entre les données lues et les données spécifiques à l'appareil
**caractérisé en ce qu'**
à l'aide des données spécifiques à l'appareil, le dispositif de lecture (15) lit une routine de mise en service correspondant au type d'appareil électrique (1) et enregistrée dans le support de mémoire (10) en tant qu'une routine de mise en service de plusieurs types d'appareils et ces données sont traitées par une commande (25) de l'appareil électrique (1), la commande (25) effectuant une comparaison entre une caractéristique lue du support (10) et des données spécifiques à l'appareil, et en cas de concordance entre la caractéristique et les données spécifiques à l'appareil, on transmet des informations concernant l'utilisation des fonctions (45) du type d'appareil présent à un dispositif de reproduction (30).

2. Appareil électrique (1) selon la revendication 1,
**caractérisé en ce que**
le mécanisme d'entraînement (5) est un mécanisme pour un support d'enregistrement (10) en forme de disque optique.

3. Appareil électrique (1) selon la revendication 1,
**caractérisé en ce que**
le mécanisme d'entraînement (5) est un mécanisme pour un support d'enregistrement magnétique (10).

4. Appareil électrique (1) selon l'une quelconque des revendications 1, 2 ou 3,
**caractérisé en ce qu'**
une mise en route de l'appareil électrique (1) se fait seulement après un temps déterminé si un support d'enregistrement ou de mémoire (10) est placé dans le mécanisme d'entraînement (5) et après la comparaison des données lues du support d'enregistrement (10) et les données spécifiques à l'appareil, pour constater une concordance.

5. Appareil électrique (1) selon l'une quelconque des revendications précédentes,
**caractérisé en ce que**
la première mise en route de l'appareil électrique (1) ne se fait que si un support de mémoire (10) est placé dans le mécanisme d'entraînement (5) et si après la comparaison des données lues sur le support de mémoire (10) correspondent aux données spécifiques à l'appareil.

6. Appareil électrique (1) selon l'une quelconque des revendications précédentes,
**caractérisé en ce que**
la mise en route de l'appareil électrique (1) après une interruption de la tension d'alimentation ne se fait que si un support d'enregistrement (10) a été placé dans le mécanisme d'entraînement (5) et si après comparaison entre les données lues sur le support de mémoire (10) et les données spécifiques à l'appareil permettent de constater une concordance.

7. Appareil électrique (1) selon la revendication 7,
**caractérisé en ce qu'**
on active les fonctions (45) reproduites.

8. Appareil électrique (1) selon la revendication 4,
**caractérisé en ce que**
le temps est prédéterminé par une unité d'entrée (35) de l'appareil électrique (1).
